# EUROPÄISCHE PATENTSCHRIFT

(11) **EP 0 727 249 B1**
(45) Veröffentlichungstag und Bekanntmachung des Hinweises auf die Patenterteilung: **06.05.1999**
(21) Anmeldenummer: 95810073.7
(22) Anmeldetag: 02.02.1995
(51) Int. Cl.: B01F 5/06

(54) **Statische Mischvorrichtung für hochviskose Medien**
Static mixer for very viscous liquids
Mélangeur statique pour liquides très visqueux

(43) Veröffentlichungstag der Anmeldung: 21.08.1996
(73) Patentinhaber: Sulzer Chemtech AG, 8404 Winterthur (CH)
(72) Erfinder: Maurer, Rudolf, CH-8404 Winterthur (CH)
(74) Vertreter: Heubeck, Bernhard

(56) Entgegenhaltungen:
- EP-A- 0 226 879
- US-A- 4 062 524

## Beschreibung

Die Erfindung betrifft eine statische Mischvorrichtung für hochviskose Medien, insbesondere für Kunststoffschmelzen, gemäss Oberbegriff von Anspruch 1. Die Erfindung bezieht sich auch auf ein Mischelement einer derartigen Mischvorrichtung und auf eine Verwendung dieser Vorrichtung.

Eine solche Vorrichtung ist aus den Patentschriften CH-C-642 564 (= P.5473) oder DE-C-28 08 854 (= P.5285) bekannt. Das Mischelement dieser Vorrichtung weist eine Struktur auf, die sich aus ineinandergreifenden, sich kreuzenden Stegen aufbaut, wobei die Stege zwei Gruppen von parallel ausgerichteten Strukturelementen bilden.

Durch die Stege, die am Rand des Mischelements angeordnet sind und dort mit ihrer Aussenkante an der Rohrwand anliegen oder zumindest in deren Nähe liegen, ergibt sich ein Problem: Im Bereich dieser Stege fliesst das zu mischende Medium wesentlich langsamer als im Innenbereich des Mischelements. In den Eckbereichen zwischen den randständigen Stegen und der Rohrwand weist daher das Medium eine relativ lange Verweilzeit auf, die - wie die Praxis gezeigt hat - zu Qualitätseinbussen bei den aus den gemischten Medien erzeugten Produkten führen kann.

Es ist daher die Aufgabe der Erfindung, Mittel zu schaffen, mit denen die festgestellten Qualitätseinbussen beseitigt oder zumindest verringert werden können. Diese Aufgabe wird mit den im Anspruch 1 genannten Merkmalen gelöst. Die abhängigen Ansprüche 2 bis 6 beziehen sich auf besondere Ausführungsformen und vorteilhafte Weiterbildungen der erfindungsgemässen Mischvorrichtung. Eine solche Weiterbildung besteht darin, dass Verstärkungsrippen anstelle der randständigen Stege vorgesehen sind. Derartige Verstärkungen sind beim Mischen von hochviskosen Medien besonders vorteilhaft, da die Mischelemente sehr grossen Kräften aufgrund hoher axialer Druckgradienten ausgesetzt sind. Die Ansprüche 7 und 8 betreffen das Mischelement bzw. die Verwendung der erfindungsgemässen Vorrichtung für das Mischen und Homogenisieren einer Kunststoffschmelze.

Nachfolgend wird die Erfindung anhand der Zeichnungen erläutert. Es zeigen:
- Fig. 1: ein bekanntes Mischelement in perspektivischer Darstellung,
- Fig. 2: die Randzone des Mischelements von Fig.1 mit angedeuteten Strömungsverhältnissen,
- Fig. 3: ein erfindungsgemässes Mischelement, das sich durch eine Änderung des Mischelements von Fig.1 ergibt,
- Fig. 4: eine Seitenansicht auf erfindungsgemässe, in Serie angeordnete Mischelemente,
- Fig.5a,b: zwei Verstärkungsrippen und
- Fig. 6: eine Verstärkungsrippe mit vergrössertem Mittelteil.

Das Mischelement 10 der Fig.1 setzt sich aus den sich kreuzenden Stegen 3 und 30 zusammen. Das Bezugszeichen 30 ist den randständigen Stegen zugeordnet. Ein benachbartes Mischelement 10' ist strichpunktiert angedeutet. Die elliptischen Linien 35 bzw. 36 geben die Ränder von Flächen an, die durch nicht dargestellte Stege aufgespannt werden. Die Flächen mit den Rändern 35 bzw. 36 kreuzen einander. Die zwei Mischelemente 10 und 10' sind gleich, aber das eine ist um 90° gegenüber dem anderen um die Längsachse gedreht angeordnet. Die Längsachse verläuft in Richtung des Pfeils 4, der die Hauptströmungsrichtung darstellt.

Fig.2 zeigt die kritischen Bereiche zwischen den randständigen Stegen 30 und der Rohrwand 2. Durch die dünnen Pfeile 4b ist die schwach ausgebildete Strömung in der Randregion dargestellt, während die breiten Pfeile 4a die stärkere Strömung im Innern des Mischelements 10 angeben. In den Eckbereichen 40 zwischen Rohrwand 2 und randständigen Stegen 30, die in Fig.2 durch eine Vielzahl von Punkten markiert sind, kommt die Bewegung des zu mischenden Mediums praktisch zum Erliegen.

Werden die randständigen Stege 30 gemäss der Erfindung weggelassen, so entstehen zwei offene, segmentförmige Randbereiche, die zwischen den Seitenkanten der seitlichen Stege 31 (siehe Fig.3) und der Rohrwand 2 liegen. Durch die segmentförmigen Randbereiche kann das Medium axial ungehemmt durchströmen. Wie sich experimentell gezeigt hat, bleibt diese Massnahme bezüglich der Mischgüte ohne einen ins Gewicht fallenden negativen Effekt.

Bei dem Mischelement 1 der Fig.3 sind die randständigen Stege 30 entfernt und durch Rippen 5 ersetzt worden. Mit den Rippen 5 erhält das Mischelement 1 eine Verstärkung in axialer Richtung. Die Verstärkungsrippen 5 können gerade die Länge des Mischelements 1 haben (ausgezogen dargestellt) oder sie können Verlängerungen 5a aufweisen (strichpunktiert angedeutet), die in die benachbarten Mischelemente 1' und 1'' hineinragen. Der zweite Fall ist in Fig.4 dargestellt, wo neben dem Mischelement 1 der Fig.3 zwei benachbarte Mischelemente 1' und 1'' (mit den zugeordneten Verstärkungsrippen 5' und 5'') zu sehen sind. In den Figuren 5a und 5b sind die Rippen 5, wie sie in den Mischelementen der Figuren 3 bzw. 4 vorgesehen sind, als separate Teile abgebildet. Die Rippen 5 sind an den Stellen 51 mit den seitlichen Stegen 31 verbunden (verschweisst im vorliegenden Beispiel). Die Rippen 5 können auch in Form von durchgehenden, über die gesamte Länge der Mischvorrichtung sich erstreckende Balken gebildet sein.

Bei dem gezeigten Ausführungsbeispiel sind alle Stege 3, 31 des Mischelements 1 gleich breit. Der Abstand zwischen den seitlichen Stegen 31 und der Rohrwand 2 in den beiden segmentförmigen Randbereichen ist nicht grösser als eine Stegbreite.

Mit Vorteil werden die Knotenlinien 32a und 32b, die durch Kreuzungsstellen der Stege 3 und 31 gegeben sind (vgl. Fig.1), keilförmig zugeschliffen (siehe Fig.3). Dank dieser Keilform ergibt sich ein etwas geringerer Druckgradient während des Mischvorgangs. Auch an den seitlichen Knotenlinien 33 werden die Stege 3 und 31 mit Vorteil bis zu den Kreuzungsstellen abgelängt und durch eine Schweissnaht miteinander verbunden. Der Grund für diese Massnahme ist der gleiche wie für das Weglassen der randständigen Stege 30. Die Modifikation an den seitlichen Knotenlinien 33 hat den zusätzlichen Effekt, dass der Druckgradient weiter verkleinert wird. Ein nachteiliger Effekt auf die Mischgüte ist praktisch nicht vorhanden.

Für die Formgebung der Verstärkungsrippen 5 bestehen weitere Möglichkeiten. In Fig.6 ist ein Beispiel dargestellt, bei dem die Rippe 5 in ihrer Mitte eine transversale Erweiterung 50 aufweist. Der Querschnitt dieser Erweiterung 50 füllt einen Sektor 60 des segmentförmigen Randbereichs zwischen Mischelement 1 und Rohr 2 aus (vgl. Fig.4). Dabei ist der Sektor 60 durch einen Bogen 61 der Rohrwand, durch eine Teilstrecke 62 der Seitenfläche des Mischelements 1 sowie durch zwei Verbindungsstrecken 63 und 64 umgrenzt. Die Höhe des Sektors 60, gemessen senkrecht zu der durch die seitlichen Stege 31 aufgespannten Seitenfläche des Mischelements 1, ist kleiner als die Breite des Sektors (= Länge der Teilstrecke 62).

Das in den Zeichnungen dargestellte Mischelement 1 ist für ein Rohr 2 mit kreisförmigem Querschnitt vorgesehen. Selbstverständlich lässt sich die Erfindung entsprechend auch auf Mischvorrichtungen mit anderen Querschnittsformen anwenden. Ebenso ist die Erfindung auf eine Vorrichtung anwendbar, die in der europäischen Patentanmeldung Nr. 93810701.8 (= P.6600) offenbart ist und bei der das Mischelement einen flanschartigen Ring aufweist. Das Mischelement - einschliesslich der Verstärkungsrippen - kann statt in Form einer Schweisskonstruktion auch als Gussstück vorgesehen sein.

## Patentansprüche

1. Statische Mischvorrichtung für hochviskose Medien, welche ein Rohr (2) und mindestens ein im Rohr angeordnetes Mischelement (10) umfasst, dessen Struktur sich aus ineinandergreifenden, sich kreuzenden Stegen (3, 31) aufbaut, wobei das Rohr eine Hauptfliessrichtung (4) des zu mischenden Mediums definiert und die Stege jeweils mit der Hauptfliessrichtung einen Winkel einschliessen, dadurch gekennzeichnet, dass der Rohrquerschnitt durch das Mischelement nicht vollständig abgedeckt ist, derart nämlich, dass zwei segmentförmige Randbereiche, die zwischen den langen Seitenkanten von randständigen Stegen (31) des Mischelements und der Rohrwand liegen, keine schräg zur Hauptfliessrichtung angeordnete Stege (30) aufweisen.

2. Vorrichtung nach Anspruch 1, dadurch gekennzeichnet, dass alle Stege (3) im wesentlichen gleich breit sind und dass der Abstand zwischen den seitlichen Stegen und der Rohrwand in den beiden Randbereichen nicht grösser als eine Stegbreite ist.

3. Vorrichtung nach Anspruch 1 oder 2, dadurch gekennzeichnet, dass in den beiden Randbereichen jeweils eine sich in der Hauptfliessrichtung (4) erstreckende Rippe (5) angeordnet ist, die am Mischelement (1) befestigt ist und dieses verstärkt.

4. Vorrichtung nach einem der Ansprüche 1 bis 3, dadurch gekennzeichnet, dass eine Mehrzahl von Mischelementen (1, 1', 1'') vorliegt und dass jedem Mischelement (1) Rippen (5) zugeordnet sind, die jeweils bis in den Mittenbereich der benachbarten Mischelemente (1', 1'') verlängert sind.

5. Vorrichtung nach Anspruch 3 oder 4, dadurch gekennzeichnet, dass mindestens eine Rippe (5) in ihrer Mitte einen Querschnitt aufweist, der einen Sektor (60) des zugeordneten segmentförmigen Randbereichs im wesentlichen vollständig ausfüllt, wobei der Sektor durch einen Bogen (61) der Rohrwand, durch eine Teilstrecke (62) der Seitenfläche des Mischelements und durch zwei Verbindungsstrecken (63, 64) umgrenzt ist.

6. Vorrichtung nach Anspruch 5, dadurch gekennzeichnet, dass die Höhe des Sektors (60), gemessen senkrecht zur Seitenfläche (62) des Mischelements, kleiner als die Breite des Sektors ist.

7. Mischelement zu einer Vorrichtung gemäss einem der Ansprüche 1 bis 6.

8. Verwendung einer Vorrichtung gemäss einem der Ansprüche 1 bis 6 zum Mischen und Homogenisieren einer Kunststoffschmelze.

## Claims

1. Static mixer apparatus for highly viscous media comprising a pipe (2) and at least one mixer element (10) arranged in the pipe, wherein the structure of the mixer element is built up of inter-engaging and crossing webs (3, 31), wherein the pipe defines a principal flow direction (4) of the medium to be mixed, and wherein the webs each include an angle relative to the principal flow direction, characterized in that the pipe cross-section is not completely covered by the mixer element, namely in such a manner that two segment-shaped marginal regions lying between the long side edges of webs (31) of the mixer elements close to the margin and the pipe wall have no webs (30) arranged inclined relative to the principal flow direction.

2. Apparatus in accordance with claim 1, characterized in that all webs (3) have substantially the same width and in that the distance between the lateral webs and the pipe wall in the two marginal regions is not larger than one web width.

3. Apparatus in accordance with claim 1 or claim 2, characterized in that a rib (5) extending in the principal flow direction (4) is arranged in each of the two marginal regions and is secured to the mixer element (1) reinforcing the latter.

4. Apparatus in accordance with one of the claims 1 to 3, characterized in that a plurality of mixer elements (1, 1', 1'') are present and in that ribs (5) are associated with each mixer element (1) with each of the ribs being extended into the centre region of the neighbouring mixer elements (1', 1'').

5. Apparatus in accordance with claim 3 or claim 4, characterized in that at least one rib (5) has a cross-section at its centre which substantially completely fills out a sector (60) of the associated segment-shaped marginal region, wherein the sector is bounded by an arch (61) of the pipe wall, by a portion (62) of the lateral surface of the mixer element and by two connector portions (63, 64).

6. Apparatus in accordance with claim 5, characterized in that the height of the sector (60), measured perpendicular to the lateral surface (62) of the mixer element, is smaller than the width of the sector.

7. Mixer element for an apparatus in accordance with one of the claims 1 to 6.

8. Use of an apparatus in accordance with one of the claims 1 to 6 for mixing and homogenising a plastic melt.

## Revendications

1. Dispositif de mélange statique pour des liquides très visqueux, qui comporte un tube (2) et au moins un élément de mélange (10) disposé dans le tube, dont la structure est constituée de barrettes (3, 31) s'engageant les unes dans les autres et se croisant, où le tube définit une direction d'écoulement principale (4) du liquide à mélanger et les barrettes forment respectivement avec la direction d'écoulement principale un angle, caractérisé en ce que la section transversale du tube à travers l'élément de mélange n'est pas entièrement recouverte de telle sorte que deux zones de bord en forme de segment qui se situent entre les arêtes latérales longues de barrettes coté bord (31) de l'élément de mélange et de la paroi du tube, ne présentent pas de barrettes (30) disposées en biais à la direction d'écoulement principale.

2. Dispositif selon la revendication 1, caractérisé en ce que toutes les barrettes (3) ont essentiellement la même largeur, et en ce que l'écart entre les barrettes latérales et la paroi du tube dans les deux zones de bord n'est pas plus grand qu'une largeur de barrette.

3. Dispositif selon la revendication 1 ou 2, caractérisé en ce qu'il est disposé dans les deux zones de bord respectivement une nervure (5) s'étendant dans la direction d'écoulement principale qui est fixée à l'élément de mélange (1) et qui renforce celui-ci.

4. Dispositif selon l'une des revendications 1 à 3, caractérisé en ce qu'il y a une pluralité d'éléments de mélange (1, 1', 1'') et en ce que sont associées à chaque élément de mélange (1) des nervures (5) qui sont prolongées respectivement jusque dans la zone centrale des éléments de mélange avoisinants (1', 1'').

5. Dispositif selon la revendication 3 ou 4, caractérisé en ce qu'au moins une nervure (5) présente dans son milieu une section transversale qui remplit sensiblement complètement un secteur (60) de la zone de bord en forme de segment associée, où le secteur est délimité par un arc (61) de la paroi du tube, par un tronçon partiel (62) de la surface latérale de l'élément de mélange et par deux tronçons de liaison (63, 64).

6. Dispositif selon la revendication 5, caractérisé en ce que la hauteur du secteur (60), mesuré perpendiculairement à la surface latérale (62) de l'élément de mélange est plus petite que la largeur du secteur.

7. Elément de mélange pour un dispositif selon l'une des revendications 1 à 6.

8. Utilisation d'un dispositif selon l'une des revendications 1 à 6 pour le mélange et l'homogénéisation d'une masse fondue de matière synthétique.
